# EUROPÄISCHE PATENTANMELDUNG

(11) **EP 4 600 446 A1**
(43) Veröffentlichungstag der Anmeldung: **13.08.2025**
(21) Anmeldenummer: 25155920.9
(22) Anmeldetag: 05.02.2025
(51) Int. Cl.: E05B 3/00

(54) **BETÄTIGUNGSEINRICHTUNG FÜR EINE TÜR ODER EIN FENSTER**

(30) Priorität: 07.02.2024 DE 202024100606 U
(71) Anmelder: Hermat-Metallwaren B. Porst GmbH, 92256 Hahnbach (DE)
(72) Erfinder: RUHLAND, Jörg, Merklingen (DE)
(74) Vertreter: advotec.

(57) **Zusammenfassung**

1. Die Erfindung betrifft eine Betätigungseinrichtung für eine Tür oder ein Fenster, umfassend einen Vierkantstift (4), an dem eine erste Handhabe (8) und eine zweite Handhabe (10) angeordnet sind, ein Klemmelement (12) und ein Federelement (14), wobei die erste Handhabe (8) auf einen ersten Endbereich des Vierkantstifts (4) aufgeschoben ist und in dem ersten Endbereich eine Ausnehmung (16) ausgebildet ist, die sich in Richtung der zweiten Handhabe vertieft und in welcher das Klemmelement (12) in Vierkantstift-Längsrichtung zwischen einer ersten Position und einer zweiten Position beweglich gelagert ist, wobei in der ersten Position die erste Handhabe (8) relativ zu dem Vierkantstift (4) bewegbar ist und in der zweiten Position das Klemmelement (12) die erste Handhabe (8) kraftschlüssig an dem Vierkantstift (4) fixiert und das Federelement (14) das Klemmelement (12) mit einer aus der ersten Position in Richtung der zweiten Position wirkenden Kraft beaufschlagt.

## Beschreibung

Die vorliegende Erfindung betrifft eine Betätigungseinrichtung für eine Tür oder ein Fenster, die einen Vierkantstift umfasst. Der Vierkantstift weist einen ersten Endbe-reich, an dem eine erste Handhabe angeordnet ist, und einen zweiten Endbereich auf. An dem zweiten Endbereich des Vierkantstifts ist eine zweite Handhabe angeordnet.

Es ist aus dem Stand der Technik bekannt, zur Betätigung eines Schlosses einer Tür oder zur Betätigung eines Schließsystems eines Fensters einen Vierkantstift vorzusehen, welcher in ein Türschloss bzw. einen Fensterverschluss eingreift bzw. diesen im Bereich einer Schlossnuss durchgreift. Bei den bekannten Betätigungseinrichtungen sind die Handhaben mit dem Vierkantstift regelmäßig verschraubt.

Das Verschrauben der Handhaben an dem Vierkantstift ist arbeits- und zeitintensiv.

Der Erfindung liegt die Aufgabe zugrunde, eine Betätigungseinrichtung für eine Tür oder ein Fenster bereitzustellen, welche im Vergleich zu den bekannten Betätigungseinrichtungen einen geringeren Montageaufwand aufweist.

Diese Aufgabe ist erfindungsgemäß durch die Betätigungseinrichtung mit den Merkmalen des Schutzanspruchs 1 gelöst.

Erfindungsgemäß wird also eine Betätigungseinrichtung für eine Tür oder ein Fenster bereitgestellt, die einen Vierkantstift, an dem eine erste Handhabe, und eine zweite Handhabe angeordnet sind, ein Klemmelement und ein Federelement umfasst. Die erste Handhabe ist auf einen ersten Endbereich des Vierkantstifts aufgeschoben. In dem ersten Endbereich ist in dem Vierkantstift an einer Seitenfläche eine Ausnehmung ausgebildet, die sich in Richtung der zweiten Handhabe vertieft, d.h. deren Tiefe in Längsrichtung des Vierkantstifts insbesondere kontinuierlich zunimmt. In der Ausnehmung ist das Klemmelement in Vierkantstift-Längsrichtung zwischen einer ersten Position und einer zweiten Position beweglich, insbesondere rollbar, gelagert. In der ersten Position ist die erste Handhabe relativ zu dem Vierkantstift, insbesondere in Vierkantstift-Längsrichtung bewegbar, also auf den Vierkantstift aufschiebbar. Befindet sich das Klemmelement in der zweiten Position fixiert das Klemmelement den Vierkantstift mit der ersten Handhabe kraftschlüssig. Das Federelement beaufschlagt das Klemmelement, insbesondere kontinuierlich, mit einer in Richtung der zweiten Position wirkenden Kraft, insbesondere einer Druckkraft.

Kerngedanke der Erfindung ist es also, ein Klemmelement vorzusehen, dass zwischen einer ersten Position, in der die erste Handhabe relativ zu dem Vierkantstift, insbesondere in Vierkantstift-Längsrichtung, beweglich ist, und einer zweiten Position verschiebbar, insbesondere rollbar, ist, in der das Klemmelement derart an dem Vierkantstift und der ersten Handhabe, insbesondere an gegenüberliegenden Seiten, anliegt, dass die erste Handhabe an dem Vierkantstift mittels Kraftschlusses gesichert ist. Die erste Handhabe ist somit auf einfache Weise an dem Vierkantstift montierbar.

In der ersten Position liegt das Rastelement beispielsweise nicht oder nur mit einer geringen Kraft an der ersten Handhabe an und/oder mit einer nur geringen Kraft auf dem Vierkantstift auf.

In der zweiten Position liegt das Klemmelement beispielsweise derart auf dem Vierkantstift auf und an der ersten Handhabe an, dass es den Vierkantstift und die erste Handhabe jeweils mit einer Kraft beaufschlägt, die insbesondere in Vierkantstift-Hochrichtung wirkt, die größer ist als in der ersten Position. Die erste Handhabe ist somit mit dem Vierkantstift verklemmt.

Bei einer bevorzugten Ausführungsform der Betätigungseinrichtung nach der Erfindung weist der Vierkantstift in dem ersten Endbereich ein ausgehend von einer Stirnseite des Vierkantstifts sich in Vierkantstift-Längsrichtung erstreckendes Sackloch auf, in welchem ein Schieber angeordnet ist.

Das Sackloch weist beispielsweise in Achsrichtung, welche der Vierkantstift-Längsrichtung entsrpricht, eine derartige Erstreckung auf, dass der Schieber, in dem Sackloch in Vierkantstift-Längsrichtung verschiebbar ist.

Der Schieber kann einen Federelementlagerabschnitt und einen Klemmelementlagerabschnitt umfassen, die jeweils zylinderförmig ausgebildet sind.

Der Federelementlagerabschnitt weist beispielsweise einen geringeren Durchmesser auf als der Klemmelementlagerabschnitt, so dass ein kreisringförmiger Anlagebereich ausgebildet ist, an welchem das Federelement an seinem ersten Ende anliegt, wobei das Federelement an seinem dem ersten Ende gegenüberliegenden zweiten Ende an dem Vierkantstift, insbesondere dem Boden des Sacklochs anliegt.

Der Schieber kann, insbesondere in dem Klemmelementlagerabschnitt, eine Einkerbung zur Lagerung des Klemmelements umfassen.

Die Einkerbung erstreckt sich beispielweise in einem funktionsgemäßen Montagezustand der Betätigungseinrichtung in Vierkantstift-Querrichtung durchgängig durch den Schieber, ist also seitlich offen.

Die Einkerbung kann innerhalb der Aussparung angeordnet sein und/oder in dieselben Richtungen offen ausgestaltet sein wie die Aussparung.

Das Federelement ist beispielsweise in dem Sackloch angeordnet.

Bei einer beispielhaften Ausführungsform der Betätigungseinrichtung nach der Erfindung ist das Klemmelement in der Einkerbung drehbar gelagert. Das Klemmelement ist somit in der Aussparung durch eine Rollbewegung relativ zu dem Vierkantstift bewegbar.

Bei einer bevorzugten Ausführungsform der Betätigungseinrichtung nach der Erfindung ist eine Relativbewegung des Klemmelements relativ zu dem Schieber in Vierkantstift-Längsrichtung unterbunden. Somit bedingt eine Bewegung des Schiebers eine Bewegung des Klemmelements und umgekehrt.

Bei einer beispielhaften Ausführungsform der Betätigungseinrichtung nach der Erfindung überträgt der Schieber die Kraft des Federelements auf das Klemmelement. Die Kraft des Federelements wird also nicht direkt auf das Klemmelement übertragen, sondern wirkt über den Schieber auf das Klemmelement.

Bei einer bevorzugten Ausführungsform der Betätigungseinrichtung nach der Erfindung ist das Federelement eine Schraubenfeder.

Bei einer beispielhaften Ausführungsform der Betätigungseinrichtung nach der Erfindung umfasst das Klemmelement zwei scheibenförmige Rollkörper und einen die Rollkörper miteinander verbindenden zylinderförmigen Verbindungskörper, wobei der Mittelpunkt der Rollkörper insbesondere auf der Längsachse des Verbindungskörpers liegt.

Das Betätigungselement weist also beispielsweise eine Hantelform auf.

Der Verbindungskörper kann sich in einem funktionsgemäßen Einbauzustand der Betätigungseinrichtung in Vierkantstift-Querrichtung erstrecken.

Beispielsweise bildet eine Längsachse des Verbindungskörpers eine Rotationsachse der Rollkörper.

Bei einer bevorzugten Ausführungsform der Betätigungseinrichtung nach der Erfindung ist der Verbindungskörper in der Einkerbung des Schiebers angeordnet, insbesondere erstreckt sich der Verbindungskörper durch die Einkerbung, und/oder die Rollkörper sind seitlich des Schiebers angeordnet.

Bei einer beispielhaften Ausführungsform der Betätigungseinrichtung nach der Erfindung liegen die Rollkörper auf einer die Ausnehmung an einer ersten Seite, insbesondere in Vierkantstift-Hochrichtung unten, begrenzenden, also einen Boden der Ausnehmung bildenden, Rollfläche auf.

Bei einer bevorzugten Ausführungsform umfasst die Betätigungseinrichtung nach der Erfindung ein Sicherungselement, welches das Klemmelement in der Ausnehmung und/oder den Schieber in dem Sackloch sichert.

Bei einer beispielhaften Ausführungsform der Betätigungseinrichtung nach der Erfindung begrenzt das Sicherungselement die Einkerbung an einer Seite zumindest teilweise bzw. verschließt diese zumindest teilweise. Hierdurch ist das Klemmelement in der Einkerbung gesichert.

Bei einer bevorzugten Ausführungsform der Betätigungseinrichtung nach der Erfindung verschließt das Sicherungselement und/oder eine Schraube, mit der das Sicherungselement an dem Vierkantstift fixiert ist, das Sackloch endseitig zumindest teilweise, insbesondere vollständig. Ein ungewolltes Entfernen des Schiebers aus dem Sackloch ist mithin verhindert.

Bei einer beispielhaften Ausführungsform der Betätigungseinrichtung nach der Erfindung weist das Sackloch ein Sacklochgewinde auf, in das eine Schraube zur Fixierung des Sicherungselements an dem Vierkantstift eingeschraubt ist.

Das Sicherungselement kann einen ringförmigen Schieber-Sicherungskörper aufweisen.

Der ringförmige Schieber-Sicherungskörper liegt beispielsweise endseitig an dem Vierkantstift an, wobei sich die Schraube durch ein Durchgangsloch des Schieber-Sicherungskörpers erstreckt und ein Kopf der Schraube zur Sicherung des Sicherungselements an dem Schieber-Sicherungskörper anliegt.

Das Sicherungselement kann einen Rastelement-Sicherungskörper umfassen.

Der Vierkantstift kann eine Vertiefung umfassen, in der der Rastelement-Sicherungskörper angeordnet ist.

Die Geometrie der Vertiefung kann mit der Geometrie des Rastelement-Sicherungskörpers korrespondieren, so dass die Oberseite des Vierkantstiftes und die Oberseite des Rastelement-Sicherungskörper in derselben Ebene angeordnet sind. Der Rastelement-Sicherungskörper steht somit nicht von dem Vierkantstift hervor, so dass, auch wenn das Sicherungselement an dem Vierkantstift montiert ist, die Handhabe auf einfache Weise auf den Vierkantstift aufschiebbar ist.

Im Folgenden ist die Erfindung anhand eines in der Zeichnung dargestellten Ausführungsbeispiels näher erläutert. Es zeigt:
- Figur 1: eine perspektivische Ansicht einer Betätigungseinrichtung nach der Erfindung in einem nicht montierten Zustand;
- Figur 2: eine Seitenansicht der Betätigungseinrichtung, ohne Darstellung einer ersten Handhabe;
- Figur 3: eine Schnittansicht durch die Betätigungseinrichtung;
- Figur 4: eine Draufsicht auf ein Klemmelement der Betätigungseinrichtung;
- Figur 5: eine Seitenansicht eines Schiebers der Betätigungseinrichtung;
- Figur 6: eine Oberansicht eines Vierkantstiftes der Betätigungseinrichtung; und
- Figur 7: eine Schnittansicht durch den Vierkantstift entlang Linie VII-VII in Figur 6.

In den Figuren 1 und 3 ist eine Betätigungseinrichtung 2 nach der Erfindung dargestellt. Die Betätigungseinrichtung 2 umfasst eine erste Handhabe 8, eine zweite Handhabe 10, und einen Vierkantstift 4.

Die erste Handhabe 8 ist von einer ersten Seite auf den Vierkantstift 4 aufgeschoben bis diese einen ersten Endbereich des Vierkantstiftes 4 umschließt. Auf der gegenüberliegenden zweiten Seite des Vierkantstiftes 4 ist die zweite Handhabe 10 aufgeschoben, so dass diese einen zweiten Endbereich des Vierkantstiftes 4 umschließt.

Die zweite Handhabe 10 ist mittels einer Schraube 44 mit dem Vierkantstift 4 verschraubt. Es ist ebenfalls denkbar die zweite Handhabe 10 auf andere Weise an dem Vierkantstift 4 zu fixieren.

An einem in Vierkantstift-Längsrichtung ersten Ende des Vierkantstiftes 4, welches in dem ersten Endbereich liegt, ist ein Sackloch 18 ausgebildet, das sich in Richtung des gegenüberliegenden zweiten Endes erstreckt. Das Sackloch 18 ist also an einer Stirnseite des Vierkantstifts 4 ausgebildet und erstreckt sich in dessen Längsrichtung.

Der Vierkantstift 4 weist in dem ersten Endbereich an einer Seitenfläche eine Ausnehmung 16 auf, die in Vierkantstift-Hochrichtung z unten von einer Rollfläche und in Vierkantstift-Längsrichtung x von Seitenwänden begrenzt ist. In Vierkantstift-Hochrichtung z nach oben und in Vierkantstift-Querrichtung y, also seitlich, ist die Ausnehmung 16 offen.

Wie insbesondere aus der in Figur 7 gezeigten Schnittansicht durch den Vierkantstift 4 ersichtlich ist, ist die Rollfläche in Richtung des zweiten Endbereiches des Vierkantstiftes 4 nach unten geneigt. Die Ausnehmung 16 vertieft sich also in Vierkantstift-Längsrichtung x in Richtung einer Mitte des Vierkantstiftes 4.

Das Sackloch 18 weist eine derartige Tiefe auf, dass insbesondere die gesamte Rollfläche, welche die Ausnehmung 16 in Vierkantstift-Hochrichtung z unten begrenzt, unterhalb einer Längsmittelachse des Sacklochs 18 angeordnet ist. Das Sackloch 18 und die Ausnehmung 16 überlagern sich in einem Teilbereich, so dass ein Schnittbereich ausgebildet ist, in dem das Sackloch 18 über die Ausnehmung 16 also in Vierkantstift-Hochrichtung z, nach oben freiliegt.

In dem Sackloch 18 ist ein Federelement 14 und ein Schieber 22 angeordnet. Wie aus der Alleindarstellung des Schiebers 22 in Figur 5 ersichtlich ist, umfasst der Schieber 22 einen Federelementlagerabschnitt 24 und einen Klemmelementlagerabschnitt 26. Der Federelementlagerabschnitt 24 und der Klemmelementlagerabschnitt 26 weisen jeweils eine Zylinderform auf. Der Durchmesser des Federelementlagerabschnitts 24 ist kleiner als der Durchmesser des Klemmelementlagerabschnitts 26, so dass ein kreisringförmiger Anlagebereich 46 ausgebildet ist.

Bei dem Federelement 14 handelt es sich um eine Spiralfeder, welche zumindest teilweise, in einem in Vierkantstift-Längsrichtung x dem Schieber 22 zugewandten Endbereich, auf dem Federelementlagerabschnitt 24 angeordnet ist, an einem ersten Ende an dem kreisringförmiger Anlagebereich 46 anliegt und an dem gegenüberliegenden zweiten Ende an einem Boden des Sacklochs 18 anliegt.

Der Klemmelementlagerabschnitt 26 weist eine Einkerbung 28 auf. Die Einkerbung 28 erstreckt sich in Vierkantstift-Hochrichtung z nach unten, ist also in Vierkantstift-Hochrichtung z nach oben offen. In Vierkantstift-Querrichtung y erstreckt sich die Einkerbung 28 durch den gesamten Klemmelementlagerabschnitt 26, d.h. sie ist seitlich offen. Von der Seite betrachtet bzw. bei einem Schnitt entlang der Achsrichtung des Schiebers 22 weist die Einkerbung 28 ein U-förmiges Profil auf. Die Einkerbung 28 ist also in Form einer sich quer zu der Achsrichtung des Schiebers 22 erstreckenden, U-förmige Rille ausgebildet.

Die Einkerbung 28 weist in Achsrichtung des Schiebers 22, welche in einem funktionsgemäßen Einbauzustand der Befestigungseinrichtung 2 der Vierkantstift-Längsrichtung x entspricht, eine geringere Erstreckung auf als die Ausnehmung 16. In einem funktionsgemäßen Einbauzustand der Befestigungseinrichtung 2 ist der Schieber 22 in dem Sackloch 18 in Vierkantstift-Längsrichtung x derart verschiebbar, dass die Einkerbung 28, insbesondere in jeder Verschiebeposition, innerhalb der Ausnehmung 16 angeordnet ist.

In der Einkerbung 28 ist ein Klemmelement 12 um eine sich in Vierkantstift-Querrichtung y erstreckende Drehachse drehbar gelagert. Das Klemmelement 12 umfasst zwei scheibenförmige Rollkörper 30, die über einen zylinderförmigen Verbindungskörper 32 miteinander verbunden sind (siehe Figur 4).

In einem funktionsgemäßen Einbauzustand der Befestigungseinrichtung 2 ist der Verbindungskörper 32 in der Einkerbung 28 angeordnet. Insbesondere erstreckt sich der Verbindungskörper 32 in Vierkantstift-Querrichtung y durch die Einkerbung 28 hindurch. Der Verbindungskörper 32 korrespondiert in seiner geometrischen Ausgestaltung mit der Geometrie der Einkerbung 28 derart, dass das Klemmelement 12 um eine sich in Vierkantstift-Querrichtung y erstreckende Rotationsachse rotierbar in der Einkerbung 28 gelagert ist, jedoch nicht oder nur geringfügig relativ zu dem Schieber 22 in Vierkantstift-Längsrichtung x translatorisch bewegbar ist. Eine translatorische Bewegung des Schiebers 22 in Vierkantstift-Längsrichtung x bewirkt mithin eine entsprechende translatorische Bewegung des Klemmelements 12 und umgekehrt, insbesondere zumindest ab einer Bewegung, welche ein Spiel überschreitet, das zur drehbaren Lagerung des Klemmelements 12 in der Einkerbung 28 erforderlich ist. Aufgrund der in Vierkantstift-Hochrichtung z nach oben hin offenen Ausgestaltung der Einkerbung 28 ist eine translatorische Bewegung des Klemmelements 12 in Vierkantstift-Hochrichtung z relativ zu dem Schieber 22 hingegen möglich. Der Bewegungsspielraum ist hierbei durch Auflage des Verbindungskörper 32 auf einem die Einkerbung 28 unten definierenden Boden begrenzt.

Die Rollkörper 30 befinden sich in Vierkantstift-Querrichtung y seitlich der Einkerbung 28 und liegen auf der die Ausnehmung 16 unten begrenzende Rollfläche auf. Das Klemmelement 12 ist somit durch eine Rollbewegung auf der Rollfläche relativ zu dem Vierkantstift 4 in Vierkantstift-Längsrichtung x zwischen einer ersten Position und einer zweiten Position bewegbar. Aufgrund der geneigten Ausgestaltung der Rollfläche verursacht eine Bewegung des Klemmelements 12 in der Ausnehmung 16 in Vierkantstift-Längsrichtung x gleichzeitig eine Positionsänderung des Klemmelements 12 in Vierkantstift-Hochrichtung z.

In der ersten Position befindet ist das Klemmelement 12 in Vierkantstift-Längsrichtung x näher an dem zweiten Endbereich des Vierkantstiftes 4 und ist in Vierkantstift-Hochrichtung z weiter unten angeordnet als in der zweiten Position. Die Positionsänderung in Vierkantstift-Hochrichtung z ist derart, dass das Klemmelement 12 in der ersten Position von der ersten Handhabe 8, insbesondere einem Einsatzelement 6 der ersten Handhabe 8 beabstandet ist oder zumindest nur geringfügig an dieser anliegt. In der zweiten Position liegt das Klemmelement 12 hingegen derart an dem Einsatzelement 6 an und auf der Rollfläche auf, dass es die erste Handhabe 8 und den Vierkantstift 4 kraftschlüssig miteinander verbindet bzw. verklemmt.

Die Betätigungseinrichtung 2 umfasst ferner ein Sicherungselement 34, welches das Klemmelement 12 in der Ausnehmung 16 sichert und den Schieber 22 und das Federelement 14 in dem Sackloch 18. Das Sicherungselement 34 weist hierzu einen Schieber-Sicherungskörper 38 und einen Rastelement-Sicherungskörper 40 auf.

Der Schieber-Sicherungskörper 38 ist ringförmig und erstreckt sich in Vierkantstift-Hochrichtung z und Vierkantstift-Querrichtung y. Der Schieber-Sicherungskörper 38 liegt an dem ersten Ende des Vierkantstiftes 4 an und ist mittels einer Schraube 36 an dem Vierkantstift 4 fixiert. Der Schieber 22 und das Federelement 14 sind mittels des Sicherungselements 34 derart in dem Sackloch 18 gesichert, dass das Federelement 14 in jeder Position des Schiebers 22 in dem Sackloch 18 eine Druckkraft auf den Schieber 22 ausübt, die in Vierkantstift-Längsrichtung x in Richtung des ersten Endes des Vierkantstiftes 4 wirkt, den Schieber 22 also in eine Richtung von der ersten Position in die zweite Position bewegt.

Der Rastelement-Sicherungskörper 40 ist in Form eines schmalen, rechteckigen Elements ausgestaltet, das sich in Vierkantstift-Längsrichtung x und Vierkantstift-Querrichtung y erstreckt. In Vierkantstift-Längsrichtung x weist der Rastelement-Sicherungskörper 40 eine derartige Erstreckung auf, dass es sich über die gesamte Ausnehmung 16 hinweg erstreckt bzw. die Ausnehmung 16 über ihre gesamte Erstreckung in Vierkantstift-Längsrichtung x in Vierkantstift-Hochrichtung z oben zumindest teilweise begrenzt. In Vierkantstift-Querrichtung y ist der Rastelement-Sicherungskörper 40 derart schmal ausgestaltet, dass eine Bewegung des Klemmelements 12 von dem Rastelement-Sicherungskörper 40 unbeeinträchtigt ist. Der Rastelement-Sicherungskörper 40 weist also eine Erstreckung in Vierkantstift-Querrichtung y auf, die zumindest geringfügig kleiner ist als eine Erstreckung des zylinderförmigen Verbindungskörper 32 in dieselbe Richtung.

Der Vierkantstift 4 umfasst an seiner Oberseite eine mit der Geometrie des Rastelement-Sicherungskörper 40 korrespondierende Vertiefung 42. Der Rastelement-Sicherungskörper 40 steht in Vierkantstift-Hochrichtung z also nicht von dem Vierkantstift 4 hervor. Insbesondere sind die Oberseite des Vierkantstiftes 4 und die Oberseite des Rastelement-Sicherungskörper 40 in derselben Ebene angeordnet.

Bei einer Montage der Betätigungseinrichtung 2 wird der Vierkantstift 4 mittels der Schraube 44 an der zweiten Handhabe 10 fixiert. Das Federelement 14 und der Schieber 22 sind in dem Sackloch 18 angeordnet. Das Klemmelement 12 wird in der Ausnehmung 16 in der Einkerbung 28 des Schiebers 22 gelagert. Das Sicherungselement 34 wird mittels der Schraube 36 an dem Vierkantstift 4 fixiert.

Anschließend wird der Vierkantstift 4 durch eine Schlossnuss einer Tür oder eines Fensters geschoben bis die zweite Handhabe 10 an einer ersten Seite der Tür bzw. dem Fenster anliegt und der ersten Endbereich an der gegenüberliegenden Seite der Tür bzw. Fensters hervorsteht.

Die erste Handhabe 8 wird auf dem Vierkantstift 4 aufgeschoben. Hierbei wirkt eine derartige Kraft auf das Klemmelement 12, dass das Klemmelement 12 entgegen der von dem Federelement 14 auf den Schieber 22 und mithin auf das Rastelement 12 wirkenden Kraft aus der zweiten Position in die erste Position bewegt wird, also in Vierkantstift-Längsrichtung x in Richtung des zweiten Endes verschoben wird. Durch das Verschieben des Klemmelements 12 in Vierkantstift-Längsrichtung x in Richtung des zweiten Endbereichs und der schrägen Ausgestaltung der Rollfläche wird das Klemmelement 12 in Vierkantstift-Hochrichtung z nach unten bewegt. Die Bewegung des Klemmelements 12 in Vierkantstift-Hochrichtung z nach unten ermöglicht ein weiteres Aufschieben der ersten Handhabe 8 auf den Vierkantstift 4.

Wird die erste Handhabe 8 nicht mehr relativ zu dem Vierkantstift 4 bewegt, übt die erste Handhabe 8 keine Kraft in Vierkantstift-Längsrichtung x mehr auf das Klemmelement 12 aus, welche der durch das Federelement 14 auf das Klemmelement 12 wirkenden Kraft entgegenwirkt, bewegt die von dem Federelement 14 auf das Klemmelement 12 wirkende Kraft das Klemmelement 12 aus der ersten Position zurück in die zweite Position. In der zweiten Position liegt das Klemmelement 12 derart an dem Einsatzelement 6 an und auf dem Vierkantstift 4 auf, dass die erste Handhabe 8 an dem Vierkantstift 4 mittels Kraftschlusses gesichert ist.

### Bezugszeichenliste

- 2: Betätigungseinrichtung
- 4: Vierkantstift
- 6: Einsatzelement
- 8: erste Handhabe
- 10: zweite Handhabe
- 12: Klemmelement
- 14: Federelement
- 16: Ausnehmung
- 18: Sackloch
- 20: Sacklochgewinde
- 22: Schieber
- 24: Federelementlagerabschnitt
- 26: Klemmelementlagerabschnitt
- 28: Einkerbung
- 30: scheibenförmiger Rollkörper
- 32: zylinderförmiger Verbindungskörper
- 34: Sicherungselement
- 36: Schraube
- 38: Schieber-Sicherungskörper
- 40: Rastelement-Sicherungskörper
- 42: Vertiefung
- 44: Schraube
- 46: Anlagebereich

- x: Vierkantstift-Längsrichtung
- y: Vierkantstift-Querrichtung
- z: Vierkantstift-Hochrichtung

## Patentansprüche

1. Betätigungseinrichtung für eine Tür oder ein Fenster, umfassend einen Vierkantstift (4), an dem eine erste Handhabe (8) und eine zweite Handhabe (10) angeordnet sind, ein Klemmelement (12) und ein Federelement (14), wobei die erste Handhabe (8) auf einen ersten Endbereich des Vierkantstifts (4) aufgeschoben ist und in dem ersten Endbereich eine Ausnehmung (16) ausgebildet ist, die sich in Richtung der zweiten Handhabe vertieft und in welcher das Klemmelement (12) in Vierkantstift-Längsrichtung zwischen einer ersten Position und einer zweiten Position beweglich gelagert ist, wobei in der ersten Position die erste Handhabe (8) relativ zu dem Vierkantstift (4) bewegbar ist und in der zweiten Position das Klemmelement (12) die erste Handhabe (8) kraftschlüssig an dem Vierkantstift (4) fixiert und das Federelement (14) das Klemmelement (12) mit einer aus der ersten Position in Richtung der zweiten Position wirkenden Kraft beaufschlagt.

2. Betätigungseinrichtung nach Anspruch 1, **dadurch gekennzeichnet, dass** der Vierkantstift (4) in dem ersten Endbereich ein sich in Vierkantstift-Längsrichtung erstreckendes Sackloch aufweist, in welchem ein Schieber (22) angeordnet ist, der einen Federelementlagerabschnitt (24) und einen Klemmelementlagerabschnitt (26) umfasst, die jeweils zylinderförmig sind, der Federelementlagerabschnitt (24) einen geringeren Durchmesser aufweist als der Klemmelementlagerabschnitt (26), so dass ein kreisringförmiger Anlagebereich (46) ausgebildet ist, an welchem das Federelement (14) an seinem ersten Ende anliegt, das Federelement (14) an seinem dem ersten Ende gegenüberliegenden zweiten Ende an dem Vierkantstift (4), insbesondere einem Boden des Sacklochs, anliegt und der Schieber (22) in dem Klemmelementlagerabschnitt (26) eine Einkerbung (28) zur Lagerung des Klemmelements umfasst.

3. Betätigungseinrichtung nach Anspruch 2, **dadurch gekennzeichnet, dass** das Klemmelement (12) in der Einkerbung (28) drehbar gelagert ist und/oder eine Relativbewegung des Klemmelements (12) relativ zu dem Schieber (22) in Vierkantstift-Längsrichtung zumindest weitgehend, insbesondere vollständig, unterbunden ist.

4. Betätigungseinrichtung nach einem der Ansprüche 2 oder 3, **dadurch gekennzeichnet, dass** der Schieber (22) die Kraft des Federelements (14) auf das Klemmelement (12) überträgt.

5. Betätigungseinrichtung nach einem der Ansprüche 1 bis 4, **dadurch gekennzeichnet, dass** das Klemmelement (12) zwei insbesondere scheibenförmige Rollkörper (30) und einen die Rollkörper (30) miteinander verbindenden, insbesondere zylinderförmigen Verbindungskörper (32) umfasst.

6. Betätigungseinrichtung nach Anspruch 5 in Verbindung mit einem der Ansprüche 2 bis 4, **dadurch gekennzeichnet, dass** der Verbindungskörper (32) in der Einkerbung (28) des Schiebers (22) angeordnet und/oder die Rollkörper (30) seitlich des Schiebers (22) angeordnet sind.

7. Betätigungseinrichtung nach Anspruch 5 oder 6, **dadurch gekennzeichnet, dass** die Rollkörper (30) auf einem die Ausnehmung (16) an einer ersten Seite begrenzenden Rollfläche aufliegen.

8. Betätigungseinrichtung nach einem der Ansprüche 1 bis 7, **gekennzeichnet durch** ein Sicherungselement (34), welches das Klemmelement (12) und/oder das Federelement (14) in der Ausnehmung (16) sichert und/oder den Schieber (22) in dem Sackloch (18) sichert.

9. Betätigungseinrichtung nach Anspruch 8, **dadurch gekennzeichnet, dass** das Sicherungselement (34) die Einkerbung (28) an einer Seite zumindest teilweise begrenzt und/oder das Sackloch (18) zumindest teilweise verschließt.

10. Betätigungseinrichtung nach einem der Ansprüche 7 bis 9 in Verbindung mit einem der Ansprüche 2 bis 4, **dadurch gekennzeichnet, dass** das Sackloch (18) ein Sacklochgewinde (20) aufweist, in das eine Schraube (36) zur Fixierung des Sicherungselements (34) an dem Vierkantstift (4) eingeschraubt ist.

11. Betätigungseinrichtung nach einem der Ansprüche 1 bis 10, **dadurch gekennzeichnet, dass** das Federelement (14) eine Schraubenfeder ist.
